# FASCICULE DE BREVET EUROPEEN

(11) **EP 4 113 052 B1**
(45) Date de publication et mention de la délivrance du brevet: **14.02.2024**
(21) Numéro de dépôt: 22181184.7
(22) Date de dépôt: 27.06.2022
(51) Int. Cl.: F41G 7/22, F41G 7/00

(54) **DISPOSITIF AUTODIRECTEUR POUR MISSILE**
SELBSTLENKENDE VORRICHTUNG FÜR RAKETE
SEEKER DEVICE FOR MISSILE

(30) Priorité: 01.07.2021 FR 2107141
(43) Date de publication de la demande: 04.01.2023
(73) Titulaire: THALES, 92190 Meudon (FR)
(72) Inventeur: MESSAOUDI, Lina, 78995 ELANCOURT (FR); CHAMOUARD, Eric, 78995 ELANCOURT (FR)
(74) Mandataire: Atout PI Laplace

(56) Documents cités:
- FR-A- 2 590 359
- US-A1- 2017 268 852
- US-B1- 6 806 823

## Description

L'invention concerne des missiles dotés d'autodirecteurs actifs, c'est-à-dire disposant d'une capacité d'émission et de réception d'un signal. La mission des autodirecteurs peut-être anti-aérienne ou anti-navire, et la présente invention nécessite que la cible ait un radar actif porté.

Le but d'un autodirecteur intégré à un missile, est de permettre au missile 1 de se guider sur sa cible 2 afin de pouvoir l'intercepter, comme illustré sur la [Fig. 1].

Le Brevet US6806823B1 divulgue un autodirecteur de missile pour détecter une cible à radar actif.

Durant une première phase de la mission, appelée le guidage inertiel, le missile 1 se base sur les informations délivrées par un radar de conduite de tir, disposé au sol ou sur un avion à proximité.

Ensuite, pendant une deuxième phase, appelée autoguidage, le missile 1 utilise les informations délivrées par l'autodirecteur 3, qui est intégré à l'avant du missile 1, comme illustré sur la [Fig.2].

La transition entre ces deux phases s'effectue lorsque les informations délivrées par l'autodirecteur 3 sont suffisamment précises pour être utilisées pour le guidage, dit guidage terminal, à compter d'une portée, appelée portée ou distance d'autoguidage, comme illustré sur la [Fig.1].

Durant la première phase, le missile 1 s'appuie sur les informations du radar de conduite de tir (radar au sol 4 et/ou radar porté 5 sur l'avion de tir du missile 1). Ce radar émet une onde et, par réception de la réflexion cette dernière sur la cible 2, peut estimer les informations concernant la cible 2, i.e. distance, vitesse et direction angulaire.

Ces informations vont être transmises au missile 1, via une liaison de données ou au moment du tir, et constituer la désignation d'objectif, notée DO. Cette dernière va être délivrée avec une précision plus ou moins bonne, en fonction de la qualité du radar de conduite de tir (domaine d'incertitude de la DO). Cette désignation d'objectif peut être rafraîchie durant le vol. La désignation d'objectif comprend des paramètres représentatifs de la distance de la cible 2 du missile 1, de la vitesse relative de la cible 2 par rapport au missile 1, et de la direction angulaire de la cible 2 par rapport à la direction de déplacement du missile 1.

Il est possible que le radar de conduite de tir soit brouillé ce qui implique que le missile peut être tiré sans désignation d'objectif DO ou avec une désignation d'objectif DO dégradée, i.e. sans information sur la distance et/ou la vitesse de la cible.

Il est également connu d'avoir une désignation d'objectif DO élaborée à partir de capteurs passifs (électro-optique ou guerre électronique GE), qui comporte uniquement des informations sur la direction angulaire de la cible 2.

Durant la deuxième phase, le missile se guide grâce aux informations du dispositif autodirecteur.

Le fonctionnement d'un dispositif autodirecteur 3 comprend trois phases, comme suit.

Une première phase dite de veille, durant laquelle le dispositif autodirecteur 3 est désactivé, et n'émet donc pas de signal.

Une deuxième phase, dite de recherche, durant laquelle le dispositif autodirecteur 3 est activé et balaie le domaine de la désignation d'objectif (distance/vitesse relative/direction angulaire de la cible, ou les cibles, 2 à détecter. À la fin de la deuxième phase, il sélectionne la cible 2 à poursuivre.

Une troisième phase, dite de poursuite, durant laquelle le missile 1 poursuit la cible 2 jusqu'à l'impact, à l'aide des informations fournies par le dispositif autodirecteur 3 activé.

Aussi, le missile 1 est tiré sans information de distance de la cible 2, l'autodirecteur est activé au plus tôt et le reste jusqu'à l'impact ce qui conduit à un temps de fonctionnement important qui peut être supérieur à celui pour lequel il est dimensionné, impliquant un risque de désactivation de celui-ci à l'approche de la cible 2.

En outre, cela peut également avoir pour conséquence d'augmenter le temps consacré au balayage par l'autodirecteur 3 de la désignation d'objectif DO, qui dépend de l'ampleur des incertitudes du domaine de la désignation d'objectif DO. Aussi, La durée de cette phase de balayage ou recherche peut potentiellement être dimensionnante.

La conséquence est que l'autodirecteur 3 doit être activé longtemps, ce qui pose des problèmes de consommation énergétique, la pile ou batterie du missile 1 étant limitée.

Cela pose également des problèmes de gestion de l'énergie thermique, qui est un enjeu majeur pour les autodirecteurs 3, car ceux-ci doivent émettre des signaux de forte puissance dans un volume restreint et sans contact avec l'extérieur (refroidissement par conduction), ce qui impose une durée limitée de fonctionnement pour les autodirecteurs 3 pour éviter une surchauffe voire une casse.

Un but de l'invention est de pallier les problèmes précédemment cités, et notamment de permettre d'améliorer la durée d'utilisation d'un autodirecteur, en limitant sa consommation.

Il est proposé, selon un aspect de l'invention, un dispositif autodirecteur pour missile, comprenant :
- un ensemble actif comprenant au moins un capteur actif configuré pour émettre et recevoir des signaux pour détecter une cible à radar actif porté dans un domaine de désignation d'objectif correspondant à des intervalles de valeurs de distance de la cible par rapport au dispositif, de vitesse de la cible par rapport au dispositif, et de direction angulaire de la cible par rapport à la direction de déplacement du dispositif ;
- un ensemble passif comprenant au moins un capteur passif configuré pour recevoir des signaux de détection de la cible ;
- un module d'émission/réception de signaux à hautes fréquences ;
- un module de transposition d'un signal haute fréquence en signal basse fréquence ;
- un module de conversion analogique/numérique et de conversion numérique/analogique ; et
- un calculateur comprenant :
- un module de traitement de données associées à l'ensemble actif ;
- un module de traitement de données associées à l'ensemble passif ;
- un module d'activation/désactivation de l'ensemble actif, configuré pour gérer l'activation/désactivation de l'ensemble actif durant trois phases:
- durant une première phase dite de veille, pour désactiver l'ensemble actif, la première phase étant comprise entre le tir du missile et une première distance de la cible valant une distance d'autoguidage du missile augmentée d'une valeur maximale de distance d'incertitude, ou entre le tir du missile et la fin des autotests du dispositif autodirecteur;
- durant une deuxième phase, dite de recherche, pour alternativement activer et désactiver l'ensemble actif, la deuxième phase succédant à la première phase, et se terminant lorsque la puissance du signal reçu par l'ensemble actif lorsqu'il est activé est supérieur à un seuil de puissance détection de la cible ; et
- durant une troisième phase, dite de poursuite, pour activer l'ensemble actif, la troisième phase succédant à la deuxième phase.
   le module d'activation/désactivation de l'ensemble actif étant configuré pour, durant la deuxième phase, alternativement activer et désactiver l'ensemble actif, de sorte que la durée d'une activation de l'ensemble actif respecte la relation suivante : $Da = \frac{Dra \times OAIa}{DPAp}$ dans laquelle :
   *Da* représente la durée d'une activation, en s ;
   *Dra* représente la durée nécessaire pour émettre des signaux par de le dispositif autodirecteur (3), typiquement une salve d'impulsions et recevoir les signaux réfléchis par une cible, en s ;
   *OAIa* représente l'ouverture angulaire instantanée de l'ensemble actif (6), en sr ; et
   *PAp* représente le domaine de précision ou d'incertitude angulaire de l'ensemble passif (7), en sr.

Un tel système permet d'améliorer la durée d'utilisation d'un autodirecteur, en limitant sa consommation, et de garantir les pleines performances du missile, y compris lorsque la DO est dégradée. De plus, même si la DO est nominale, l'utilisation de l'ensemble passif permet de réduire la durée de fonctionnement de la partie active, ceci étant de nature à diminuer le préavis au système de défense de la cible (système électronique type détecteur et brouilleur, manoeuvre défensives,...) si elle en est équipée.

La mise en oeuvre d'une telle durée d'activation de l'ensemble actif durant la deuxième phase de recherche permet d'assurer la détection de la cible, tout en limitant la consommation du dispositif autodirecteur

Selon un mode de réalisation, le module d'activation/désactivation de l'ensemble actif est configuré pour, durant la deuxième phase, alternativement activer et désactiver l'ensemble actif, de sorte que la durée séparant deux activations successives de l'ensemble actif respecte la relation suivante : $Ds = \frac{PDa \times DA}{VR}$ dans laquelle :
*Ds* représente la durée séparant deux activations successives de l'ensemble actif, en s ;
*PDa* représente la portée de détection de l'ensemble actif, en m ; et
VR représente la vitesse relative du missile par rapport à la cible, en m/s.

La mise en oeuvre d'une telle durée séparant deux activations successives de l'ensemble actif durant la deuxième phase de recherche permet de réduire la consommation énergétique électrique de l'autodirecteur tout en assurant de ne pas réduire les performances de l'autodirecteur notamment en termes de portée de détection (assurer la mise en oeuvre de l'ensemble actif lors de la détection de la cible).

Dans un mode de réalisation, le calculateur est configuré pour, durant la troisième phase de poursuite, lorsque la puissance du signal reçu par l'ensemble actif est supérieure à un seuil d'autoguidage, transmettre des informations de guidage à une unité de commande du missile, pour le guidage terminal sur cible.

Ainsi, le missile dispose d'informations sur la direction, vitesse et accélération de la cible qui sont rafraîchies à une cadence très élevée (de l'ordre de la dizaine ms).

Selon un mode de réalisation, l'ensemble actif comprend au moins une antenne RF émetteur/récepteur.

Ainsi, ce dispositif RF actif va permettre d'estimer la direction, vitesse et accélération de la cible

Dans un mode de réalisation, l'ensemble passif comprend au moins une antenne RF récepteur et/ou un capteur électro-optique.

Ainsi, cet ensemble passif va permettre d'estimer la direction de la cible.

Selon un mode de réalisation, l'ensemble passif est disposé sur le pourtour du dispositif autodirecteur.

Ainsi, ce qui permet de ne pas impacter les performances de l'ensemble actif, l'ensemble passif n'étant pas positionné sur le même volume que le dispositif actif

Selon un autre aspect de l'invention, il est également proposé un dispositif autodirecteur selon l'une de revendications précédente.

L'invention sera mieux comprise à l'étude de quelques modes de réalisation décrits à titre d'exemples nullement limitatifs et illustrés par le dessin annexé sur lequel:
[Fig.1] illustre schématiquement un mode de réalisation d'un dispositif autodirecteur pour missile, selon l'état de la technique ;
[Fig.2] illustre schématiquement un mode de réalisation d'un dispositif autodirecteur pour missile, selon l'état de la technique ;
[Fig.3] illustre schématiquement un mode de réalisation d'un dispositif autodirecteur pour missile, selon l'état de la technique ;
[Fig.4] illustre schématiquement un mode de réalisation d'un dispositif autodirecteur pour missile, selon un aspect de l'invention ;
[Fig.5] illustre schématiquement deux dispositions possibles de l'ensemble passif du dispositif autodirecteur ;
[Fig.6] illustre schématiquement un exemple de trajectoires d'un missile équipé d'un dispositif autodirecteur et de sa cible, selon un aspect de l'invention ;
[Fig.7] illustre schématiquement le fonctionnement de l'ensemble passif d'un dispositif autodirecteur pour missile, selon un aspect de l'invention ;
[Fig.8] illustre schématiquement le domaine angulaire de l'ensemble passif d'un dispositif autodirecteur pour missile, selon un aspect de l'invention ;
[Fig.9] illustre schématiquement le domaine angulaire de l'ensemble actif d'un dispositif autodirecteur pour missile, selon un aspect de l'invention ;
[Fig.10] illustre schématiquement le fonctionnement de l'ensemble actif d'un dispositif autodirecteur pour missile, selon un aspect de l'invention ;
[Fig.11] illustre schématiquement le fonctionnement d'un dispositif autodirecteur pour missile durant la transition entre une première phase de veille et une deuxième phase de recherche, selon un aspect de l'invention ; et
[Fig.12] illustre schématiquement le fonctionnement d'un dispositif autodirecteur pour missile durant la transition entre une deuxième phase de recherche et une troisième phase de poursuite, selon un aspect de l'invention.

Sur l'ensemble des figures, les éléments ayant des références identiques sont similaires.

La [Fig.4] illustre schématiquement un mode de réalisation d'un dispositif autodirecteur 3 pour missile 1, selon un aspect de l'invention. Le dispositif autodirecteur 3 comprend un ensemble actif 6 comprenant au moins un capteur actif 6a configuré pour émettre et recevoir des signaux pour détecter une cible 2, à radar actif porté, dans un domaine de désignation d'objectif DO correspondant à des intervalles de valeurs de distance de la cible 2 par rapport au dispositif autodirecteur 3, de vitesse de la cible 2 par rapport au dispositif 3, et de direction angulaire de la cible 2 par rapport à la direction de déplacement du dispositif 3.

Le dispositif autodirecteur 3 comprend en également un ensemble passif 7 comprenant au moins un capteur passif 7a configuré pour recevoir des signaux de détection de la cible 2, et un module d'émission/réception 8 de signaux à hautes fréquences.

Le dispositif autodirecteur 3 est aussi muni d'un module de transposition 9 d'un signal haute fréquence en signal basse fréquence, et d'un module 10 de conversion analogique/numérique et de conversion numérique/analogique.

Le dispositif autodirecteur 3 comprend, en outre, un calculateur 11 comprenant :
- un module 12 de traitement de données associées à l'ensemble actif 6 ;
- un module 13 de traitement de données associées à l'ensemble passif 7 ;
- un module 14 d'activation/désactivation de l'ensemble actif 6, configuré pour gérer l'activation/désactivation de l'ensemble actif 6 durant trois phases:
   - durant une première phase dite de veille, pour désactiver l'ensemble actif 6, la première phase étant comprise entre le tir du missile 1 et une première distance de la cible 2 valant une distance d'autoguidage du missile 1 augmentée d'une valeur maximale de distance d'incertitude, ou entre le tir du missile et la fin des autotests du dispositif autodirecteur 3 ;
   - durant une deuxième phase, dite de recherche, pour alternativement activer et désactiver l'ensemble actif 6, la deuxième phase succédant à la première phase, et se terminant lorsque la puissance du signal reçu par l'ensemble actif 6 lorsqu'il est activé est supérieur à un seuil de puissance de détection de la cible 2 ; et
   - durant une troisième phase, dite de poursuite, pour activer l'ensemble actif 6, la troisième phase succédant à la deuxième phase.

Pour assurer une poursuite angulaire, le dispositif autodirecteur 3 mesure les écartométries en site et en gisement de la cible 2, entre autres, qu'il délivre au missile 1. La distance d'incertitude associée à ces mesures d'écartométries est définie par un écart-type.

La distance d'autoguidage (ou portée d'autoguidage) correspond à la distance entre le missile 1 et la cible 2 à partir de laquelle cet écart-type est inférieur à un seuil. Ce seuil est défini par le missilier, pour assurer, à partir de cette distance, la capacité du missile 1 à rallier la cible 2 et qui dépend de sa constante de temps et de la vitesse relative missile/cible.

Les autotests du missile correspondent aux opérations électroniques visant à assurer que les fonctions du missile sont opérationnelles (" Built In Test " en langue anglaise).

Le dispositif autodirecteur 3 comprend des éléments classiques 15 tels un dispositif de génération de formes d'onde, des alimentations, un dispositif de gestion de pointage de l'ensemble actif.

La [Fig.5] représente l'ensemble passif 7, comprenant au moins un capteur passif 7a, disposé soit dans le plan de l'ensemble actif 6, soit en pourtour de l'enveloppe du dispositif autodirecteur 6.

Lorsque l'ensemble passif 7 est disposé sur le pourtour de l'enveloppe du dispositif autodirecteur 3 permet de ne pas impacter le fonctionnement de l'ensemble actif 6.

Cependant, lorsqu'ils sont positionnés en pourtour du corps de l'AD, la couverture des antennes n'est pas optimale dans l'axe missile.

Ainsi, en fonction de la mission (distance de détection importante, SER de la cible faible), il est possible qu'une formation de trajectoire (une manoeuvre, par exemple visant à pointer l'axe du missile dans une autre direction) soit nécessaire afin d'augmenter la couverture de l'ensemble actif 6 dans la direction de la cible 2.

Comme illustré sur la [Fig.6], cette formation de trajectoire consiste à maintenir la direction du vecteur vitesse du missile 1 telle que la cible 2 soit dans la couverture de l'ensemble actif 6.

L'angle entre la direction du vecteur vitesse du missile 1 et la direction de la cible 2 dépend de :
- la manoeuvrabilité du missile 1, qui est configuré pour avoir la capacité de modifier sa trajectoire lorsque la cible 2 est détectée ; et
- la couverture de l'ensemble passif.

La [Fig.7] illustre le fonctionnement de l'ensemble passif qui permet d'estimer la direction angulaire de la cible 2, à partir de la réception de l'onde émise par le radar actif porté de la cible 2.

Lorsque la direction angulaire de la désignation d'objectif DO est peu précise, la première phase, de veille, peut permettre d'affiner et réduire le domaine d'incertitude de cette direction angulaire de la désignation d'objectif DO, les capteurs passifs 7a de l'ensemble passif 7 pouvant disposer d'une précision angulaire supérieure à celle de la direction angulaire de la désignation d'objectif DO. Les capteurs passifs 7a délivrent une information de direction angulaire de la cible 2 associée à un domaine de précision angulaire.

Comme illustré sur la [Fig.8], l'ensemble passif 7 (rectangle gris) va donner un domaine où se trouve la cible 2 plus précis que ce lui qui a été fourni par le dispositif de conduite de tir (rectangle blanc). Ce domaine réduit peut être parcouru de manière plus rapide (ou plus performante) par l'antenne de le dispositif autodirecteur 3.

Comme illustré sur la [Fig.9], en fonction de la qualité des capteurs passifs 7a de l'ensemble passif 7, il est possible que ce domaine de précision angulaire soit inférieur ou égal à l'ouverture angulaire instantanée de l'ensemble actif 6, ce qui évite de balayer angulairement.

De plus, l'ensemble passif 7 peut disposer d'un traitement lui permettant d'estimer la distance de la cible 2 (pseudo-distance) avec une précision plus ou moins importante (en fonction de la qualité des capteurs passifs 7a). Cette distance peut être estimée lorsque le niveau de puissance reçu de la cible 2 est supérieur à un seuil défini.

La [Fig.10] illustre le fonctionnement de l'ensemble actif 6 qui permet d'estimer la distance, la vitesse relative et la direction angulaire de la cible 2. L'ensemble actif 6 est configuré pour balayer le domaine angulaire et ainsi couvrir une zone de l'espace supérieure à son ouverture angulaire instantanée qui est l'ouverture qu'il aurait en absence de moyens de balayage.

L'émission de signaux par l'ensemble actif 6 provoque un échauffement thermique de l'ensemble actif 6, et donc du dispositif autodirecteur 3, qui ne dispose pas de source de refroidissement. L'utilisation de l'ensemble actif 6 est par conséquence limitée.

L'utilisation des trois phases comme décrit dans la présente invention permet d'utiliser au mieux la combinaison de l'ensemble actif 6 et l'ensemble passif 7.

Durant la première phase, dite de veille, le calculateur 11 désactive l'ensemble actif 6, la première phase de veille étant comprise entre le tir du missile 1 et une première distance D de la cible valant une distance d'autoguidage Dautoguidage du missile augmentée d'une valeur maximale Dmax de distance d'incertitude, ou entre le tir du missile 1 et la fin des autotests du dispositif autodirecteur 3.

En cas d'estimation possible de la première distance D, le dispositif d'autoguidage 3 dispose d'un domaine d'incertitude de la distance de la cible 2, dans lequel se trouve la distance réelle de la cible 2. Le passage en deuxième phase de recherche, se fait lorsque la distance séparant le missile 1 de la cible 2 devient inférieure à la première distance D.

La [Fig.11] illustre schématiquement le fonctionnement dd dispositif autodirecteur 3 durant la transition entre la première phase de veille et la deuxième phase de recherche, selon un aspect de l'invention.

Durant la deuxième phase, dite de recherche, la calculateur 11 active et désactive alternativement l'ensemble actif 6, la deuxième phase succédant à la première phase, et se terminant lorsque la puissance du signal reçu par l'ensemble actif 6, lorsqu'il est activé, est supérieur à un seuil de puissance de détection de la cible.

Le module 14 d'activation/désactivation de l'ensemble actif 6 est configuré pour, durant la deuxième phase de recherche, alternativement activer et désactiver l'ensemble actif 6, de sorte que la durée Da d'une activation de l'ensemble actif 6 respecte la relation suivante : $Da = \frac{Dra \times OAIa}{DPAp}$ dans laquelle :
*Da* représente la durée d'une activation, en s ;
*Dra* représente la durée nécessaire pour émettre des signaux par de le dispositif autodirecteur (3) et recevoir les signaux réfléchis par une cible, en s ;
*OAIa* représente l'ouverture angulaire instantanée de l'ensemble actif (6), en sr ; et
*DPAp* représente le domaine de précision ou d'incertitude angulaire de l'ensemble passif (7), en sr.

La durée Da d'une activation de l'ensemble actif 6, aussi appelée récurrence, est définie comme la période pendant laquelle l'autodirecteur 3 émettre une impulsion et recevoir le signal en provenance de la cible 2 pour l'analyser et en estimer les caractéristiques (distance, vitesse, direction angulaire).
le module d'activation/désactivation de l'ensemble actif est configuré pour, durant la deuxième phase, alternativement activer et désactiver l'ensemble actif, de sorte que la durée Ds séparant deux activations successives de l'ensemble actif respecte la relation suivante : $Ds = \frac{PDa \times DA}{VR}$ dans laquelle :
*Ds* représente la durée séparant deux activations successives de l'ensemble actif, en s ;
*PDa* représente la portée de détection de l'ensemble actif, en m ; et
VR représente la vitesse relative du missile par rapport à la cible, en m/s.

A la fin de la deuxième phase de recherche d'activation de l'ensemble actif 6, il y a deux possibilités :
- la puissance du signal reçu par l'ensemble actif 6 est inférieur au seuil de détection : l'autodirecteur on désactive à nouveau l'ensemble actif 6, et seul l'ensemble passif fournit des informations.
- la puissance du signal reçu par l'ensemble actif 6 est supérieur au seuil de puissance de détection de la cible 2 : l'autodirecteur termine la mission uniquement en activant l'ensemble actif 6 et passe en troisième phase dite de poursuite sur la cible 2 qu'il a détecté.

Le calculateur 11 est configuré pour, durant la troisième phase dite de poursuite, lorsque la puissance du signal reçu par l'ensemble actif 6 est supérieure à un seuil d'autoguidage, transmettre des informations de guidage à une unité de commande du missile 1, pour le guidage terminal sur cible 1.

L'ensemble actif 6 comprend au moins une antenne RF émetteur/récepteur, et/ou comprend au moins une antenne RF récepteur et/ou une un capteur électro-optique.

Durant la troisième et dernière phase de poursuite, seule l'ensemble actif 6 est activé. Le bon déroulement de cette dernière phase de la mission nécessitant les informations de distance et vitesse de la cible 2. Lorsque la qualité des informations délivrées par l'autodirecteur 3 sont suffisamment précises, elles sont utilisées par le missile 1 pour le guidage terminal sur la cible 2.

En conclusion, la présente permet d'assurer les pleines performances missiles (en termes de portée notamment) lorsque la désignation d'objectif DO est dégradée et que la mission peut être longue (distance à la cible importante) en consommant autant d'énergie que lorsque la mission est nominale (désignation d'objectif DO en distance connue).

## Revendications

1. Dispositif autodirecteur (3) pour missile (1), comprenant :
- un ensemble actif (6) comprenant au moins un capteur actif (6a) configuré pour émettre et recevoir des signaux pour détecter une cible (2) à radar actif porté dans un domaine de désignation d'objectif correspondant à des intervalles de valeurs de distance de la cible (2) par rapport au dispositif (3), de vitesse de la cible (2) par rapport au dispositif (3), et de direction angulaire de la cible (2) par rapport à la direction de déplacement du dispositif (3) ;
- un ensemble passif (7) comprenant au moins un capteur passif (7a) configuré pour recevoir des signaux de détection de la cible (2) ;
- un module (8) d'émission/réception de signaux à hautes fréquences ;
- un module (9) de transposition d'un signal haute fréquence en signal basse fréquence ;
- un module (10) de conversion analogique/numérique et de conversion numérique/analogique ; et
- un calculateur (11) comprenant :
- un module (12) de traitement de données associées à l'ensemble actif ;
- un module (13) de traitement de données associées à l'ensemble passif ;
- un module (14) d'activation/désactivation de l'ensemble actif (6), configuré pour gérer l'activation/désactivation de l'ensemble actif (6) durant trois phases:
- durant une première phase dite de veille, pour désactiver l'ensemble actif (6), la première phase étant comprise entre le tir du missile (1) et une première distance de la cible (2) valant une distance d'autoguidage du missile (1) augmentée d'une valeur maximale de distance d'incertitude, ou entre le tir du missile (1) et la fin des autotests du dispositif autodirecteur (3) ;
- durant une deuxième phase, dite de recherche, pour alternativement activer et désactiver l'ensemble actif (6), la deuxième phase succédant à la première phase, et se terminant lorsque la puissance du signal reçu par l'ensemble actif (6) lorsqu'il est activé est supérieur à un seuil de puissance de détection de la cible (2) ; et
- durant une troisième phase, dite de poursuite, pour activer l'ensemble actif (6), la troisième phase succédant à la deuxième phase.
le module (14) d'activation/désactivation de l'ensemble actif (6) étant configuré pour, durant la deuxième phase, alternativement activer et désactiver l'ensemble actif (6), de sorte que la durée (Da) d'une activation de l'ensemble actif (6) respecte la relation suivante : $Da = \frac{Dra \times OAIa}{DPAp}$ dans laquelle :
*Da* représente la durée d'une activation, en s ;
*Dra* représente la durée nécessaire pour émettre des signaux par de le dispositif autodirecteur (3) et recevoir les signaux réfléchis par une cible, en s ;
*OAIa* représente l'ouverture angulaire instantanée de l'ensemble actif (6), en sr ; et *DPAp* représente le domaine de précision ou d'incertitude angulaire de l'ensemble passif (7), en sr.

2. Dispositif selon la revendication 1 , dans lequel le module (14) d'activation/désactivation de l'ensemble actif (6) est configuré pour, durant la deuxième phase, alternativement activer et désactiver l'ensemble actif (6), de sorte que la durée (Ds) séparant deux activations successives de l'ensemble actif (6) respecte la relation suivante : $Ds = \frac{PDa \times DA}{VR}$ dans laquelle :
*Ds* représente la durée séparant deux activations successives de l'ensemble actif (6), en s ;
*PDa* représente la portée de détection de l'ensemble actif (6), en m ; et
VR représente la vitesse relative du missile (1) par rapport à la cible (2), en m/s.

3. Dispositif selon l'une des revendications précédentes, dans lequel, le calculateur (11) est configuré pour, durant la troisième phase de poursuite, lorsque la puissance du signal reçu par l'ensemble actif (6) est supérieure à un seuil d'autoguidage, transmettre des informations de guidage à une unité de commande du missile (1), pour le guidage terminal sur cible (2).

4. Dispositif selon l'une des revendications précédentes, dans lequel, l'ensemble actif (6) comprend au moins une antenne RF émetteur/récepteur.

5. Dispositif selon l'une des revendications précédentes, dans lequel, l'ensemble passif (7) comprend au moins une antenne RF récepteur et/ou un capteur électro-optique.

6. Dispositif selon l'une des revendications précédentes, dans lequel l'ensemble passif (7) est disposé sur le pourtour du dispositif autodirecteur.

7. Missile (1) muni d'un dispositif autodirecteur (3) selon l'une de revendications précédentes.

## Patentansprüche

1. Selbstlenkende Vorrichtung (3) für einen Flugkörper (1), die Folgendes umfasst:
- eine aktive Baugruppe (6), die mindestens einen aktiven Sensor (6a) umfasst, der zum Senden und Empfangen von Signalen zum Erkennen eines Ziels (2) mit einem getragenen aktiven Radar in einem Zielbestimmungsbereich konfiguriert ist, der Intervallen von Werten der Entfernung des Ziels (2) in Bezug auf die Vorrichtung (3), der Geschwindigkeit des Ziels (2) in Bezug auf die Vorrichtung (3) und der Winkelrichtung des Ziels (2) in Bezug auf die Bewegungsrichtung der Vorrichtung (3) entspricht;
- eine passive Baugruppe (7), die mindestens einen passiven Sensor (7a) umfasst, der zum Empfangen von Signalen zur Erkennung des Ziels (2) konfiguriert ist;
- ein Modul (8) zum Senden/Empfangen von Hochfrequenzsignalen;
- ein Modul (9) zum Umsetzen eines Hochfrequenzsignals in ein Niederfrequenzsignal;
- ein Modul (10) zum Analog/Digital-Wandeln und zum Digital/Analog-Wandeln; und
- einen Rechner (11), der Folgendes umfasst:
- ein Modul (12) zum Verarbeiten von mit der aktiven Baugruppe assoziierten Daten;
- ein Modul (13) zum Verarbeiten von mit der passiven Baugruppe assoziierten Daten;
- ein Modul (14) zum Aktivieren/Deaktivieren der aktiven Baugruppe (6), konfiguriert zum Verwalten der Aktivierung/Deaktivierung der aktiven Baugruppe (6) während drei Phasen:
- während einer ersten Phase, Wachphase genannt, zum Deaktivieren der aktiven Baugruppe (6), wobei die erste Phase zwischen dem Abfeuern des Flugkörpers (1) und einer ersten Entfernung zum Ziel (2), die einer Selbstleitungsentfernung des Flugkörpers (1) plus einem Maximalwert der Unsicherheitsdistanz entspricht, oder zwischen dem Abfeuern des Flugkörpers (1) und dem Ende der Selbsttests der selbstlenkenden Vorrichtung (3) liegt;
- während einer zweiten Phase, Suchphase genannt, zum abwechselnden Aktivieren und Deaktivieren der aktiven Baugruppe (6), wobei die zweite Phase auf die erste Phase folgt und endet, wenn die Stärke des von der aktiven Baugruppe (6), wenn aktiviert, empfangenen Signals größer ist als ein Schwellenwert für die Stärke der Erkennung des Ziels (2); und
- während einer dritten Phase, Verfolgungsphase genannt, zum Aktivieren der aktiven Baugruppe (6), wobei die dritte Phase auf die zweite Phase folgt;
wobei das Aktivierungs-/Deaktivierungsmodul (14) der aktiven Baugruppe (6) zum abwechselnden Aktivieren und Deaktivieren, während der zweiten Phase, der aktiven Baugruppe (6) konfiguriert ist, so dass die Dauer (Da) einer Aktivierung der aktiven Baugruppe (6) die folgende Beziehung erfüllt: $Da = \frac{Dra \times OAIa}{DPAp}$ wobei:
*Da* die Dauer einer Aktivierung in s repräsentiert;
*Dra* die Dauer in s repräsentiert, die nötig ist, um Signale von der selbstlenkenden Vorrichtung (3) zu senden und von einem Ziel reflektierte Signale zu empfangen;
*OAIa* die momentane Winkelöffnung der aktiven Baugruppe (6) in sr repräsentiert; und
*DPAp* den Winkelgenauigkeits- oder -unsicherheitsbereich der passiven Baugruppe (7) in sr repräsentiert.

2. Vorrichtung nach Anspruch 1, wobei das Modul (14) zum Aktivieren/Deaktivieren der aktiven Baugruppe (6) zum abwechselnden Aktivieren und Deaktivieren, während der zweiten Phase, der aktiven Baugruppe (6) konfiguriert ist, so dass die Dauer (Ds) zwischen zwei aufeinanderfolgenden Aktivierungen der aktiven Baugruppe (6) die folgende Beziehung erfüllt: $Ds = \frac{PDa \times DA}{VR}$ wobei:
*Ds* die Dauer zwischen zwei aufeinanderfolgenden Aktivierungen der aktiven Baugruppe (6) in s repräsentiert;
*PDa* die Erkennungsreichweite der aktiven Baugruppe (6) in m repräsentiert; und
*VR* die relative Geschwindigkeit des Flugkörpers (1) in Bezug auf das Ziel (2) in m/s repräsentiert.

3. Vorrichtung nach einem der vorhergehenden Ansprüche, wobei der Rechner (11) zum Übertragen, während der dritten Verfolgungsphase, wenn die Stärke des von der aktiven Baugruppe (6) empfangenen Signals über einem Selbstleitungsschwellenwert liegt, von Leitinformationen zu einer Steuereinheit des Flugkörpers (1) zur Endleitung auf das Ziel (2) konfiguriert ist.

4. Vorrichtung nach einem der vorhergehenden Ansprüche, wobei die aktive Baugruppe (6) mindestens eine RF-Sender/Empfänger-Antenne umfasst.

5. Vorrichtung nach einem der vorhergehenden Ansprüche, wobei die passive Baugruppe (7) mindestens eine RF-Empfängerantenne und/oder einen elektrooptischen Sensor umfasst.

6. Vorrichtung nach einem der vorhergehenden Ansprüche, wobei die passive Baugruppe (7) auf dem Umfang der selbstlenkenden Vorrichtung angeordnet ist.

7. Flugkörper (1), der mit einer selbstlenkenden Vorrichtung (3) nach einem der vorhergehenden Ansprüche ausgestattet ist.

## Claims

1. A homing device (3) for a missile (1), comprising:
- an active assembly (6) comprising at least one active sensor (6a) configured to transmit and receive signals in order to detect a target (2) with an on-board active radar in a target designation domain corresponding to ranges of values for the distance from the target (2) relative to the device (3), for the speed of the target (2) relative to the device (3), and for the angular direction of the target (2) relative to the direction of movement of the device (3);
- a passive assembly (7) comprising at least one passive sensor (7a) configured to receive detection signals from the target (2);
- a module (8) for transmitting/receiving high-frequency signals;
- a module (9) for transposing a high-frequency signal into a low-frequency signal;
- an analogue-to-digital conversion and digital-to-analogue conversion module (10); and
- a computer (11) comprising:
- a module (12) for processing data associated with the active assembly;
- a module (13) for processing data associated with the passive assembly;
- a module (14) for activating/deactivating the active assembly (6), configured to manage the activation/deactivation of the active assembly (6) during three phases:
- during a first phase, called standby phase, for deactivating the active assembly (6), with the first phase being between the firing of the missile (1) and a first distance from the target (2) that is a homing distance of the missile (1) plus a maximum uncertainty distance value, or being between the firing of the missile (1) and the completion of the self-tests of the homing device (3);
- during a second phase, called search phase, in order to alternately activate and deactivate the active assembly (6), with the second phase following the first phase, and ending when the power of the signal received by the active assembly (6) when it is activated is greater than a detection power threshold of the target (2); and
- during a third phase, called tracking phase, for activating the active assembly (6), with the third phase following the second phase;
the module (14) for activating/deactivating the active assembly (6) being configured to, during the second phase, alternately activate and deactivate the active assembly (6), so that the duration (Da) of an activation of the active assembly (6) complies with the following relationship: $Da = \frac{Dra \times OAIa}{DPAp}$ in which:
*Da* represents the duration of an activation, in s;
*Dra* represents the duration required for the homing device (3) to transmit signals and to receive the signals reflected by a target, in s;
*OAIa* represents the instantaneous angular aperture of the active assembly (6), in sr; and
*DPAp* represents the angular precision or uncertainty domain of the passive assembly (7), in sr.

2. The device according to claim 1, wherein the activation/deactivation module (14) of the active assembly (6) is configured to, during the second phase, alternately activate and deactivate the active assembly (6), so that the duration (Ds) separating two successive activations of the active assembly (6) complies with the following relationship: $Ds = \frac{PDa \times DA}{VR}$ in which:
*Ds* represents the duration separating two successive activations of the active assembly (6), in s;
*PDa* represents the detection range of the active assembly (6), in m; and
VR represents the relative velocity of the missile (1) relative to the target (2), in m/s.

3. The device according to any of the preceding claims, wherein the computer (11) is configured to, during the third tracking phase, when the power of the signal received by the active assembly (6) is greater than a homing threshold, transmit guidance information to a control unit of the missile (1) for the terminal guidance on the target (2).

4. The device according to any of the preceding claims, wherein the active assembly (6) comprises at least one transmit/receive RF antenna.

5. The device according to any of the preceding claims, wherein the passive assembly (7) comprises at least one receive RF antenna and/or an electro-optical sensor.

6. The device according to any of the preceding claims, wherein the passive assembly (7) is arranged on the periphery of the homing device.

7. A missile (1) provided with a homing device (3) according to any of the preceding claims.
